# EUROPÄISCHE PATENTSCHRIFT

(11) **EP 0 547 458 B1**
(45) Veröffentlichungstag und Bekanntmachung des Hinweises auf die Patenterteilung: **21.05.1997**
(21) Anmeldenummer: 92120806.2
(22) Anmeldetag: 05.12.1992
(51) Int. Cl.: G08B 25/10

(54) **Funkalarmanlage**
Radio alarm system
Système radio d'alarme

(30) Priorität: 12.12.1991 DE 4141035
(43) Veröffentlichungstag der Anmeldung: 23.06.1993
(73) Patentinhaber: DIEHL GMBH & CO., 90478 Nürnberg (DE)
(72) Erfinder: Päffgen, Willi, W-4300 Essen (DE); Schaaf, Norbert, Dipl.-Ing., W-6200 Wiesbaden (DE)
(74) Vertreter: Hofmann, Gerhard, Dipl.-Ing. Patentassessor

(56) Entgegenhaltungen:
- WO-A- 7/90844
- AU-B- 565 801
- DE-A- 2 811 358
- GB-A- 2 124 002
- US-A- 3 713 142
- US-A- 4 477 800

## Beschreibung

Zur Sicherung und Überwachung von Gebäuden, Objekten o. dgl. finden Alarmsysteme oder Alarmanlagen Anwendung. Derartige Alarmsysteme oder -anlagen, wie sie z.B. in der US-PS 4,511,887 oder der US-PS 4,603,325 beschrieben sind, bestehen in jedem Fall aus einer Zentrale, der sogenannten Alarmzentrale, sowie verschiedenen Meldern, wie beispielsweise Öffnungsmeldern oder Bewegungsmeldern und den sogenannten Alarmgebern, wie beispielsweise Außen- und Innensirenen oder Blitzleuchten. Darüber hinaus sind Übertragungseinrichtungen Bestandteil solcher Systeme, die im Falle einer Meldung die Information über Telefonleitungen zu einem ständig besetzten Wachdienst oder zu Polizeidienststellen weiterleiten. Die Alarmzentralen mit den jeweiligen Meldern, Scharfschalteinrichtungen und Alarmgebern bilden eine in sich geschlossene Einheit mit funktionell aufeinander abgestimmten Systemkomponenten, die den Funktionserhalt der Anlage in jedem Fall gewährleisten und die gleichzeitig verhindern, daß eine Manipulation von unberechtigter Seite, auch von außerhalb des geschlossenen Systems, vorgenommen werden kann. Bei verdrahteten Anlagen ist eine Manipulation von außen in sofern ausgeschlossen oder sehr schwierig, als sich alle Systemkomponenten mit Ausnahme der Alarmgeber, die Außensirene und Blitzleuchten, innerhalb des umbauten Raumes befinden. Bei den außen befindlichen Systemteilen ist eine Manipulation ebenfalls sehr schwierig, da die Gehäuse der Alarmgeber über Sabotagekontakte oder ähnliche Meldeeinrichtungen, die auf unbefugte Manipulation ansprechen, gesichert sind. Dies gilt ohne Einschränkung für drahtgebundene Alarmsysteme.

Bei drahtlosen Alarmsystemen, und hier speziell bei drahtlosen Alarmsystemen, die mit Funkübertragungseinrichtungen arbeiten, ist eine Manipulationsmöglichkeit von außen sehr leicht möglich, da die Funksignale auch die Wände des umbauten Raumes durchtreten. Um hier die Manipulationsmöglichkeit aufzuzeigen, wird eine typische Funkalarmanlage anhand der Figur 2 beschrieben.

Die Funkalarmzentrale gemäß Figur 2 besteht aus der Steuereinheit 20a, einer Spannungsversorgungseinrichtung 20b, einem Funkempfänger 20c und einem Funksender 20d. Ein Infrarot-Bewegungsmelder 21a ist mit einer Spannungsversorgungseinrichtung 21b sowie mit einem Funksender 21c verschaltet. Im Falle eines Alarmereignisses gibt der Bewegungsmelder 21a an den Funksender 21c einen Steuerbefehl. Dieser sendet daraufhin ein sogenanntes Datentelegramm an den Funkempfänger 20c. Die weitere Verarbeitung übernimmt die Funkalarmzentrale.

Entsprechendes gilt für einen Öffnungskontakt 22a, beispielsweise an einer Tür, welcher mit einer Spannungsversorgungseinrichtung 22b und einem Funksender 22c verschaltet ist. Zur Scharfschaltung des Systems dient ein Riegelschaltschloß 23a, welches mit einem mechanischen Sperrelement 23e, einem Funksender 23c, einer Steuerelektronik 23d und einer Spannungsversorgungseinrichtung 23b verbunden ist. Im Falle der Scharfschaltung wird über den Funksender 23c ein Funkimpuls an den Funkempfänger 20c der Alarmzentrale abgegeben, woraufhin das System aktiviert ist.

Weiterhin ist ein Telefonwählgerät 24a vorgesehen, das mit einem Funkempfänger 24c, einer Spannungsversorgungseinrichtung 24b (beispielsweise Netzteil mit Akkunotstromversorgung) und mit einem Funksender 24d verbunden ist. Im Falle eines Alarmes wird von der Zentrale aus der Funksender 20d angesteuert, der ein Funksignal an den Funkempfänger 24c abgibt. Dieser Funkempfänger 24c steuert über einen Ausgang das Telefonwählgerät 24a. Entsprechendes gilt für den Funksender 24d: Dieser überträgt eine Sabotagemeldung zum Funkempfänger 20c der Alarmzentrale.

Schließlich ist eine Außensirene 25a vorgesehen, die mit einer Steuerelektronik 25d, einer Spannungsversorgungseinrichtung 25b, einem Funkempfänger 25c und einem Funksender 25e verbunden ist. Im Falle eines Alarmes erhält die Außensirene 25a über den Funksender 20d und dem Empfänger 25c ein Signal. Der Empfänger 25c steuert dabei über die Steuerelektronik 25d die Außensirene 25a an. Der Funksender 25e dient zur Übertragung einer Sabotagemeldung an den Funkempfänger 20c der Alarmzentrale.

Um den prinzipiellen Funktionsablauf der Funkübertragung innerhalb des Alarmsystems zu verdeutlichen, wird Bezug genommen auf Figur 3.

Ein Melder 30 öffnet oder schließt seinen Alarmkontakt und steuert damit eine Schaltlogik 31 an. Gleiches gilt für eine Batterieüberwachung 32 sowie eine Sabotageüberwachung 33. Eine festgelegte Codierung, die beispielsweise mit Dip-Switch-Schaltern eingestellt wird oder auch fest verdrahtet sein kann, wird zusammen mit den Schaltzuständen in einer Modulationsstufe 34 moduliert und über den Sender 35 als bereits erwähntes Datentelegramm ausgesendet. Dieses Datentelegramm wird von dem Empfänger 36 empfangen und in der Demodulationsstufe 41 demoduliert. Um den Empfänger 36 an den Sender codierungsmäßig anzupassen, kann auch hier entweder mit Dip-Switch-Schaltern oder mit Festverdrahtung gearbeitet werden. Wird das Datentelegramm als gültig erkannt, steuert die Schaltlogik 42 z.B. die Ausgänge 38, 39 oder 40 an. Üblicherweise werden 10 Bits für die Senderidentifizierung (Codierung) verwendet, so daß also 1024 Codierungen möglich sind.

Die eingangs genannten Patentschriften weisen noch verschiedene Sonderfunktionen auf:

Das Alarmsystem nach der US-PS 4,511,887 kann auch als Zwei-Weg-System betrieben werden, wobei die Zentrale ein Anforderungssignal aussendet, das von dem angesprochenen Melder nach einer ihn kennzeichnenden Zeitspanne beantwortet wird.

Ein solches Anforderungssignal ist ebenfalls aus US-A-4 477 800 bekannt.

Beim System nach der US-PS 4,603,325 wird die Signalfeldstärke der einzelnen Melder erfaßt, jedoch nicht um Manipulationen zu erkennen, sondern um bei der Installation der Anlage abstrahlungsmäßig günstige Aufstellungsorte für die Sender zu finden.

Wie aus der obigen Darstellung ersichtlich wird, ist es möglich, von außen mit entsprechenden technischen Einrichtungen, aber auch mit einer baugleichen Sendeeinheit mittels Durchprobieren aller möglichen Codiermöglichkeiten die richtige Codierung herauszufinden und somit Störungen bzw. Alarmauslösungen zu erreichen. Ebenfalls ist es möglich, mit einer geeigneten technischen Ausrüstung auf ein Funksignal einer Meldeeinheit des überwachten Objektes zu warten und dieses zu registrieren. Dieses registrierte Signal kann dann von der technischen Einrichtung wieder abgesandt werden und somit zur Manipulation verwendet werden, da die Empfangseinrichtung der Zentrale das Signal als gültig erkennt.

Vor dem aufgezeigten Hintergrund ist es nun die Aufgabe der vorliegenden Erfindung, eine Funkalarmanlage anzugeben, die von außen in keiner Weise manipuliert werden kann, selbst dann nicht, wenn eine die Manipulation versuchende Person über technische Empfangs- und Sendeeinrichtungen verfügt, die in der Lage sind, Funksignale des Systems, das manipuliert werden soll, zu empfangen, aufzuzeichnen und wieder abzusenden. Eine Teil- lösung dieses Problems ist bereits aus US-A-3 713 142 bekannt. Sie erfordert aber eine regelmäßige Ausstrahlung von Zufallscodes : werden alle codes und deren Antworten abgehört, ist eine Manipulation nach möglich.

Gelöst wird diese Aufgabe durch eine Funkalarmanlage mit den Merkmalen des Anspruchs 1. Weitere vorteilhafte Weiterbildungen sind in den Unteransprüchen angegeben.

Die Funkalarmanlage besteht aus einer Zentrale, die eine Empfangseinheit, eine Rechnereinheit und eine Sendeeinheit aufweist, sowie aus mindestens einem Melder, der eine Sendeeinheit, eine Rechnereinheit, eine Meldeeinheit und eine Empfangseinheit aufweist. Die Meldeeinheit kann beispielsweise ein Bewegungsmelder sein.

Die Empfangseinheit der Zentrale ist auf das oder die Funksignale der Sendeeinheit des Melders und entsprechend die Empfangseinheit des Melders auf das oder die Funksignale der Sendeeinheit der Zentrale abgestimmt.

Im Falle eines Ereignisses, bei dem beispielsweise der als Bewegungsmelder ausgebildete Melder eine Meldung abgibt, gibt die Sendeeinheit des Melders ein erstes Funksignal an die Zentrale ab. Das Signal wird von deren Empfangseinheit aufgenommen, woraufhin in der Zentrale die Erzeugung eines Anforderungssignals an den Melder zur Wiederholung des ersten Funksignals ausgelöst wird. Dies geschieht in der Weise, daß ein Zufallsgenerator in der Zentrale einen Code erzeugt, der im Speicher der Recheneinheit der Zentrale abgelegt und für die Signalform und den Signalinhalt des das Anforderungssignal repräsentierenden Funksignals herangezogen wird. Letzteres wird dann von der Sendeeinheit der Zentrale abgestrahlt.

Das von der Zentrale abgestrahlte Funksignal wird von der Empfangseinheit des Melders aufgenommen und an dessen Rechnereinheit weitergegeben, woraufhin diese das Wiederholungssignal des ersten Funksignals unter Verwendung oder Aufbereitung des von der Zentrale mitempfangenen Codes vorbereitet. Die Sendereinheit des Melders strahlt dann das Wiederholungssignal an die Zentrale ab.

Hierauf empfängt die Empfangseinheit der Zentrale das Wiederholungssignal und leitet es weiter an die Rechnereinheit, in der der empfangene Code aus dem Signal herausgefiltert und mit dem in ihrem Speicher zuvor abgelegten Code verglichen wird. Bei festgestellter Abweichung des empfangenen Codes vom abgespeicherten Code wird ein Störungsalarmsignal von der Zentrale erzeugt, wohingegen bei Identität beider Codes die Meldung entsprechend ihrem Inhalt und dem Zustand der Zentrale verarbeitet wird, da dann feststeht, daß die Meldung nicht willkürlich oder zufällig aufgetreten ist.

Eine Manipulationsmöglichkeit von außen ist bei der erfindungsgemäßen Funkalarmanlage also dadurch ausgeschlossen, daß dem Anforderungssignal zur Wiederholung des ersten Funksignals vom Melder ein zufällig ausgewählter Code mitgegeben wird, welcher von dem Melder im Wiederholungssignal wieder zurück zur Zentrale gefunkt wird, in der die Übereinstimmung des empfangenen mit dem erwarteten Code überprüft wird. Es nützt also bei einem Manipulationsversuch nichts, beispielsweise das Anforderungssignal von der Zentrale von außen mit hohem technischen Aufwand zu empfangen und ein entsprechendes Wiederholungssignal zu generieren, da die Zeitspanne zur Bestimmung und Auswertung sowie zur Erzeugung eines derartigen Signals viel zu lang ist, um ein Bestätigungs- oder Wiederholungssignal abzusenden, bevor dies der anlageneigene Melder bereits vollzogen hat. Beim nächsten Meldeereignis wird von der Zentrale ein anderer Code vorgegeben.

Die Sicherheit der Anlage kann gemäß einer vorteilhaften Weiterbildung noch dadurch erhöht werden, daß der Zufallsgenerator als Code eine Zahl erzeugt, mit der eine in der Rechnereinheit der Zentrale abgespeicherte algorhithmische Funktion durchgerechnet und das Ergebnis dieser Berechnung im Speicher dieser Rechnereinheit der Zentrale abgelegt wird. Der Code wird wieder mit dem Anforderungssignal zur Wiederholung des ersten Funksignals an den Melder abgestrahlt, in dessen Rechnereinheit dieselbe algorhithmische Funktion abgespeichert ist, mit der mit dem empfangenen Zahlencode dieselbe Funktion durchgerechnet wird. Das Ergebnis wird an die Zentrale zusammen mit dem Wiederholungssignal des ersten Funksignals gefunkt. Die Rechnereinheit der Zentrale vergleicht dann das Rechenergebnis mit dem in ihr abgespeicherten Ergebnis.

Die algorhithmische Funktion selbst kann ebenfalls das Ergebnis eines Zufallsprozesses sein, wodurch die Sicherheit nochmals erhöht wird. So können beispielsweise die Coeffizienten eines Polynoms zunächst durch den Zufallsgenerator erzeugt werden.

Der Code kann aber auch eine Folge von alphanumerischen Zeichen sein, wobei Tiefen bis zu 100 Bit problemlos technisch realisierbar sind.

Der Code kann den in den Funksignalen enthaltenen Datentelegrammen vorangestellt sein oder alternativ hierzu kann der Code selbst den Aufbau der in den Funksignalen enthaltenen Datentelegrammen beeinflussen, beispielsweise durch Faltung, Multiplikation o. dgl..

Falls die Alarmanlage über mehrere Melder verfügt und falls mehrere Meldungen von verschiedenen Meldern zeitnahe oder zeitgleich bei der Zentrale eingehen, so wird zunächst die erstankommende Meldung eines Melders von der Zentrale in der beschriebenen Art und Weise bearbeitet. Alle anderen eingehenden Meldungen werden zwischengespeichert und nacheinander abgearbeitet.

Sollte der Melder kein Anforderungssignal zur Wiederholung des von ihm zuerst abgegebenen Funksignals von der Zentrale erhalten, so sendet er gemäß einer vorteilhaften Weiterbildung innerhalb eines bestimmten Zeitintervalls erneut sein erstes Funksignal ab. Dies kann solange wiederholt werden, bis ein Anforderungssignal von seiten der Zentrale im Melder registriert wird.

Sollte andererseits das Wiederholungssignal eines Melders, der zuvor eine Meldung an die Zentrale abgegeben hat, ausbleiben, so fordert die Zentrale gemäß einer vorteilhaften Weiterbildung mittels eines weiteren Anforderungssignals den Melder zum zweiten Male auf, ein Wiederholungssignal an die Zentrale abzugeben. Hierbei sendet die Zentrale einen neuen Code ab, um die Manipulationsmöglichkeit dadurch auszuschließen, daß das erste Anforderungssignal analysiert worden ist und ein entsprechendes Wiederholungssignal simuliert werden könnte. Bleibt auch das neuerlich angeforderte Wiederholungssignal aus, so muß die Zentrale davon ausgehen, daß mit einem baugleichen Melder ein Manipulationsversuch unternommen worden ist, weshalb die Zentrale daraufhin - sofern sie scharf geschaltet ist - zum Beispiel eine Alarmmeldung oder - wenn sie unscharf geschaltet ist - zum Beispiel eine Störungsmeldung auslöst.

Alternativ dazu kann die Zentrale davon ausgehen, daß der Melder defekt ist, und in der gleichen Weise verfahren, wie sie im Falle der Annahme eines Manipulationsversuchs verfahren würde.

Gemäß einer vorteilhaften Weiterbildung teilt die Zentrale dem Melder mittels eines Funksignals ihren Schaltzustand mit, also ob sie scharf oder unscharf geschaltet ist. Ein Vorteil ergibt sich hierbei daraus, daß im unscharfen Zustand der Zentrale ein Melder auf kein Ereignis reagieren muß und dadurch die Batteriekapazität, die zur Spannungsversorgung des Melders dient, nicht unnötig verbraucht wird. Hierbei wird per Programm in der Rechnereinheit des Melders unterschieden zwischen einer Meldung, die seine Meldeeinheit aufgrund deren physikalischen Wirkungsweise auslöst, und Meldungen, die zum Beispiel von Sabotagekontakten oder Batteriestörungen herrühren. Im ersten Fall wird eine Meldung von dem Melder nur dann abgegeben, wenn die Zentrale in einem scharfen Zustand geschaltet ist und dies dem Melder mitgeteilt hat. Im zweiten Fall werden stets Meldungen von dem Melder abgegeben, da dann offenbar ein Sabotageversuch, eine Batteriestörung, oder eine andere Mitteilung vorliegt.

Jedem Melder kann ein Identifikationscode zugeordnet sein, der mit jedem Funksignal mitübertragen wird. Dieser Identifikationscode ist dann im Speicher der Rechnereinheit der Zentrale vorab abgespeichert worden während der Inbetriebnahme der Anlage. Bei Empfang eines Funksignals von einem Melder wird durch Vergleich des ankommenden Indentifikationscode mit dem abgespeicherten Identifikationscode die Zugehörigkeit des Melders zur Funkalarmanlage geprüft. Im Falle der Nichtidentität beider Codes wird ein entsprechendes Signal ausgelöst, welches auf diesen Umstand hinweist.

Der für jeden Melder spezifische Identifikationscode kann im übrigen für die Codierung des Wiederholungssignals mitverwendet werden, beispielsweise in der Weise, daß der Identifikationscode den von der Zentrale empfangenen Zufallscode spezifisch verarbeitet. So könnte beispielsweise der Identifikationscode die Koeffizienten einer durchzurechenden Polynoms vorgeben.

Der in der Zentrale abgelegte Identifikationscode jedes Melders kann mit dem Anforderungssignal der Zentrale an den adressierten Melder mitgesendet werden, so daß der entspechende Melder "weiß", daß nur er angesprochen ist.

Die Erfindung wird anhand eines Ausführungsbeispiels näher erläutert. Hierbei zeigt:
- Figur 1:: ein schematisches Blockdiagramm einer Alarmanlage aus einer Zentrale und einem Melder.

Die Funkalarmanlage besteht aus einer Zentrale 1 mit den integrierten Komponenten Empfangseinheit 2, Rechnereinheit 3 und Sendeeinheit 8. Der Melder 4 verfügt über die Komponenten Meldeeinheit 5, Rechnereinheit 6, Sendeeinheit 7 und Empfangseinheit 12.

Wird von der Meldeeinheit 5, beispielsweise einem Passiv-Infrarot-Bewegungsmelder, eine entsprechend ihrer physikalischen Wirkungsweise eine differenzierte Temperaturänderung festgestellt, so wird diese Meldung in die Rechnereinheit 6 weitergegeben und von dieser verarbeitet, ein Datentelegramm vorbereitet und anschließend die Modulation für die Sendeeinheit 7 vorbereitet. Danach sendet die Sendeeinheit 7 an die Empfangseinheit 2 der Zentrale 1 ein Datentelegramm. Die Empfangseinheit 2 empfängt dieses Datentelegramm und leitet es an die Rechnereinheit 3 der Zentrale 1 weiter, wo es verarbeitet und ausgewertet wird. Nach der Auswertung wird von der Rechnereinheit 3 per Zufallsprinzip eine Zahl oder eine Zahlenfolge ermittelt, ein Datentelegramm zusammengestellt und die Modulation für die Sendeeinheit 8 durchgeführt und anschließend ein Anforderungssignal zur Wiederholung des ersten Funksignals an den Melder 4 abgesandt. Dieses Anforderungssignal wird von der Empfangseinheit 12 des Melders 4 empfangen und in der Rechnereinheit 6 verarbeitet, wobei die mitgelieferte Zahl oder Zahlenfolge, die per Zufallsprinzip von der Rechnereinheit in der Zentrale erzeugt wurde, dazu verwendet wird, um in einer algorhithmischen Funktion, die in die Rechnereinheit 6 einprogrammiert wurde, eingesetzt zu werden, wobei die Rechnereinheit 6 diese algorhithmische Funktion mit Hilfe dieser Zahl auflöst und das Ergebnis in die Bestätigungsmeldung, die von der Sendereinheit 7 abgesendet wird, miteinbezieht. Da die Rechnereinheit 3 der Zentraleinheit 1 dieselbe algorhithmische Funktion einprogrammiert hat und dieselbe Berechnung bereits durchgeführt und das Ergebnis in einem Speicher abgelegt hat, erwartet diese Rechnereinheit 3 ein definiertes einmaliges Datentelegramm unter Einbeziehung der vorher abgesendeten Zahl von dem Melder.

An Stelle einer algorhithmischen Funktion kann auch eine Zahlenfolge oder eine Buchstabenfolge in die Rechnereinheit einprogrammiert sein, so daß die Zahl, die von der Rechnereinheit rein zufällig ermittelt wird, zum Beispiel eine Stelle oder Nummer in einer einprogrammierten Zahlen- oder Buchstabenfolge angibt. Die Zahl, die von der Rechnereinheit 3 per Zufallsprinzip ermittelt wurde, kann auch weiterhin dazu verwendet werden, um die Bitfolge des Datentelegramms, die von der Rechnereinheit 6 des Melders erstellt wird, nach bestimmten vorgegebenen Mustern zu ändern. Die einfachste Möglichkeit der Verwendung der von der Rechnereinheit 3 der Zentrale 1 durch Zufallsprinzip ermittelten Zahl ist, die Zahl direkt von der Rechnereinheit 6 des Melders verwenden zu lassen.

Mit den Bezugszeichen 9, 10 und 11 sind die jeweiligen Funkstrecken zwischen der Zentrale 1 und dem Melder 4 bezeichnet. Auf der Funkstrecke 9 wird im Falle eines Ereignisses ein erstes Funksignal vom Melder 4 an die Zentrale 1 gesandt. Auf der Funkstrecke 10 wird das Anforderungssignal von der Zentrale 1 zur Wiederholung des ersten Funksignals von dem Melder 4 übertragen. Schließlich ist die Funkstrecke 11 dafür vorgesehen, das Wiederholungssignal des ersten Funksignals vom Melder zur Zentrale zu übermitteln.

## Patentansprüche

1. Funkalarmanlage, bestehend aus
- einer Zentrale (1), die eine Empfangseinheit (2), eine Rechnereinheit (3) und eine Sendeeinheit (8) aufweist, und
- mindestens einem Melder (4), der eine Sendeeinheit (7), eine Rechnereinheit (6), eine Meldeeinheit (5) und eine Empfangseinheit (12) aufweist,
wobei
- die Empfangseinheit (2) der Zentrale (1) auf das Funksignal der Sendeeinheit (7) des Melders (4) und entsprechend die Empfangseinheit (2) des Melders (4) auf das Funksignal der Zentrale (1) abgestimmt ist,
bei der
- die Sendeeinheit (7) des Melders (4) im Ereignisfall ein erstes Funksignal (9) an die Zentrale (1) abgibt, welches von deren Empfangseinheit (2) aufgenommen wird und in dieser die Erzeugung eines Anforderungssignals (10) zur Wiederholung des ersten Funksignals von dem Melder (4) auslöst, dadurch gekennzeichnet, daß für die Erzeugung des Anforderungssignals ein Zufallsgenerator einen Code erzeugt, der im Speicher der Rechnereinheit (3) der Zentrale abgelegt wird und für die Signalform und den Signalinhalt des das Anforderungssignal repräsentierenden Funksignals herangezogen wird, welches von der Sendeeinheit (8) der Zentrale (1) abgestrahlt wird,
- die Empfangseinheit (12) des Melders (4) das Funksignal aufnimmt, an dessen Rechnereinheit (6) weitergibt, diese das Wiederholungssignal des ersten Funksignals unter Verwendung oder Aufbereitung des von der Zentrale (1) mitempfangenen Codes vorbereitet, welches dann die Sendeeinheit (7) des Melders (4) an die Zentrale (1) abstrahlt,
- die Empfangseinheit (2) der Zentrale (1) das Wiederholungssignal (11) empfängt und an deren Rechnereinheit (3) weiterleitet, in der der empfangene Code aus dem Signal herausgefiltert und mit dem in ihrem Speicher abgelegten Code verglichen wird,
- bei festgestellter Abweichung des empfangenen Codes vom abgespeicherten Code ein Störungsalarmsignal von der Zentrale (1) erzeugt wird, während
- bei Identität beider Codes die Meldung entsprechend ihrem Inhalt und dem Zustand der Zentrale (1) verarbeitet wird.

2. Funkalarmanlage nach Anspruch 1, bei der der Zufallsgenerator eine Zahl als Code erzeugt, mit der eine in der Rechnereinheit (3) abgespeicherte algorithmische Funktion durchgerechnet und das Ergebnis dieser Berechnung im Speicher der Rechnereinheit (3) abgelegt wird und bei der in der Rechnereinheit (6) des Melders (4) dieselbe algorithmische Funktion mit der empfangenen Code durchgerechnet wird.

3. Funkalarmanlage nach Anspruch 2, bei der die algorithmische Funktion selbst das Ergebnis eines Zufallsprozesses ist.

4. Funkalarmanlage nach Anspruch 1, bei der der Code eine Folge von alphanumerischen Zeichen ist.

5. Funkalarmanlage nach einem der Ansprüche 1 bis 4, bei der den in den Funksignalen enthaltenen Datentelegrammen der Code vorangestellt wird.

6. Funkalarmanlage nach einem der Ansprüche 1 bis 4, bei der der Code selbst den Aufbau der in den Funksignalen enthaltenen Datentelegrammen bestimmt.

7. Funkalarmanlage nach einem der Ansprüche 1 bis 6, bei der der Melder (4) im Falle des Nichtempfangs des Anforderungssignals von der Zentrale (1) innerhalb eines bestimmten Zeitintervalls erneut sein erstes Funksignal sendet.

8. Funkalarmanlage nach einem der Ansprüche 1 bis 7, bei der die Zentrale (1) im Falle des Nichtempfangs der Wiederholung des ersten Funksignals vom Melder (4) erneut ein Anforderungssignal mit einem neuen Code abgibt, wobei im Falle des erneuten Nichtempfangs eines Funksignals vom Melder (4) je nach Schaltzustand der Zentrale (1) Alarm ausgelöst wird.

9. Funkalarmanlage nach einem der Ansprüche 1 bis 8, bei der die Zentrale (1) dem Melder (4) mittels eines Funksignals ihren Schaltzustand mitteilt.

10. Funkalarmanlage nach einem der Ansprüche 1 bis 9, bei der dem Melder (4) ein Identifikationscode zugeordnet ist, der mit jedem Funksignal mitübertragen wird, bei der der Identifikationscode im Speicher der Rechnereinheit (3) der Zentrale (1) abgespeichert ist und bei Empfang eines Funksignals durch Vergleich des ankommenden Identifikationscode mit dem abgespeicherten Identifikationscode die Zugehörigekeit des Melders (4) zur Funkalarmanlage überprüft wird und im Falle der Nichtidentität ein entsprechendes Signal ausgelöst wird.

11. Funkalarmanlage nach Anspruch 10, bei der der Identifikationscode des Melders (4) zur Aufbereitung des von der Zentrale (1) erzeugten Zufallscodes herangezogen wird.

12. Funkalarmanlage nach Anspruch 10 oder 11, bei der die Zentrale (1) mit dem Anforderungssignal zur Wiederholung des ersten Funksignals den Identifikationscode desjenigen Melders (4) mitsendet, der das erste Funksignal ausgesendet hat.

## Claims

1. Radio alarm system, comprising
- a central unit (1), which has a receiver (2), a computer (3) and a transmitter (8), and
- at least one alarm box (4) which has a transmitter (7), a computer (6), a signalling unit (5) and a receiver (12),
whereby
- the receiver (2) of the central unit (1) is tuned to the radio signal of the transmitter (7) of the alarm box (4) and correspondingly the receiver (2) of the alarm box (4) is tuned to the radio signal of the central unit (1)
with which
- the transmitter (7) of the alarm box (4), in the case of an event, delivers a first radio signal (9) to the central unit (1) which is picked up by its receiver (2) and in this triggers the generation of a request signal (10) for repetition of the first radio signal from the alarm box (4), characterized in that, for the generation of the request signal, a random generator produces a code which is deposited in the store of the computer (3) of the central unit and is consulted for the signal shape and the signal content of the radio signal representing the request signal, which is emitted by the transmitter (8) of the central unit (1),
- the receiver (12) of the alarm box (4) picks up the radio signal, forwards it to its computer (6), this prepares the signal for repetition of the first radio signal by using or processing the code also received from the central unit (1), which signal the transmitter (7) of the alarm box (4) then emits to the central unit (1),
- the receiver (2) of the central unit (1) receives the repeat signal (11) and passes it on to its computer (3) in which the received code is filtered out from the signal and compared with the code deposited in its store,
- with detection of a difference between the received code and the stored code, a fault alarm signal is generated by the central unit (1), whereas
- if the two codes are identical, the communication is processed according to its content and the status of the central unit (1).

2. Radio alarm system according to Claim 1, with which the random generator produces a number as a code, with which an algorithmic function stored in the computer (3) is computed and the result of this computation is deposited in the store of the computer (3) and with which in the computer (6) of the alarm box (4) the same algorithmic function is computed with the received code.

3. Radio alarm system according to Claim 2, with which the algorithmic function is itself the result of a random process.

4. Radio alarm system according to Claim 1, with which the code is a sequence of alphanumeric characters.

5. Radio alarm system according to one of Claims 1 to 4, with which the code is placed in front of the data telegrams contained in the radio signals.

6. Radio alarm system according to one of Claims 1 to 4, with which the code itself determines the structure of the data telegrams contained in the radio signals.

7. Radio alarm system according to one of Claims 1 to 6, with which the alarm box (4), in the case of non-reception of the request signal from the central unit (1) within a certain interval of time, again transmits its first radio signal.

8. Radio alarm system according to one of Claims 1 to 7, with which the central unit (1) in the case of non-reception of the repetition of the first radio signal from the alarm box (4) again emits a request signal with a new code, whereby in the case of continued non-reception of a radio signal from the alarm box (4), depending on the switch status of the central unit (1), an alarm is triggered.

9. Radio alarm system according to one of Claims 1 to 8, with which the central unit (1) notifies the alarm box (4) of its switch status by means of a radio signal.

10. Radio alarm system according to one of Claims 1 to 9, with which an identification code is assigned to the alarm box (4), this identification code being transmitted along with each radio signal, with which the identification code is stored in the store of the computer (3) of the central unit (1) and on reception of a radio signal the fact that the alarm box (4) belongs to the radio alarm system is checked by comparison of the incoming identification code with the stored identification code and, if they are not identical, a corresponding signal is given.

11. Radio alarm system according to Claim 10, with which the identification code of the alarm box (4) is referred to for processing the random code produced by the central unit (1).

12. Radio alarm system according to Claim 10 or 11, with which the central unit (1) sends, along with the request signal for repetition of the first radio signal, the identification code of that alarm box (4) which transmitted the first radio signal.

## Revendications

1. Système d'alarme radio, constitué
- d'une centrale (1), qui comporte une unité de réception (2), une unité calculatrice (3) et une unité d'émission (8), et
- d'au moins un avertisseur (4), qui comprend une unité d'émission (7), une unité calculatrice (6), une unité d'avertissement (5) et une unité de réception (12),
- l'unité de réception (2) de la centrale (1) étant accordée sur le signal radio de l'unité d'émission (7) de l'avertisseur (4) et, en correspondance, l'unité de réception (2) de l'avertisseur (4) étant accordée sur le signal radio de la centrale (1),
dans lequel
- l'unité d'émission (7) de l'avertisseur (4) délivre en cas d'événement, à la centrale (1), un premier signal radio (9), qui est reçu par son unité de réception (2) et déclenche dans celle-ci, la production d'un signal de demande (10) pour la répétition du premier signal radio par l'avertisseur (4), caractérisé en ce que pour la production du signal de demande, un générateur aléatoire produit un code, qui est stocké dans la mémoire de l'unité calculatrice (3) de la centrale et qui est utilisé pour la norme et le contenu du signal radio représentant le signal de demande, lequel est émis par l'unité d'émission (8) de la centrale (1),
- l'unité de réception (12) de l'avertisseur (4) reçoit le signal radio, le transmet à son unité calculatrice (6), celle-ci prépare le signal de répétition du premier signal radio, par utilisation ou préparation du code, reçu en même temps par la centrale (1), que l'unité d'émission (7) de l'avertisseur (4) émet ensuite à la centrale (1),
- l'unité de réception (2) de la centrale (1) reçoit le signal de répétition (11) et le transmet à son unité calculatrice (3), dans laquelle le code reçu est séparé par filtrage du signal et est comparé au code stocké dans sa mémoire,
- en cas de constat d'écart entre le code reçu et le code mémorisé, un signal d'alarme de dérangement est produit par la centrale (1), tandis que
- en cas d'identité des deux codes, la signalisation est traitée conformément à son contenu et à l'état de la centrale (1),

2. Système d'alarme radio selon la revendication 1, dans lequel le générateur aléatoire produit un nombre servant de code, avec lequel une fonction algorithmique, mémorisée dans l'unité calculatrice (3), est calculée et le résultat de ce calcul est stocké dans la mémoire de l'unité calculatrice (3) et dans lequel, dans l'unité calculatrice (6) de l'avertisseur (4), cette même fonction algorithmique est calculée avec le code reçu.

3. Système d'alarme radio selon la revendication 2, dans lequel la fonction algorithmique elle-même est le résultat d'un processus aléatoire.

4. Système d'alarme radio selon la revendication 1, dans lequel le code est une succession de signes alphanumériques.

5. Système d'alarme radio selon l'une des revendications 1 à 4, dans lequel le code est placé en tête des télégrammes de données contenus dans les signaux radio.

6. Système d'alarme radio selon l'une des revendications 1 à 4, dans lequel le code lui-même détermine la constitution des télégrammes de données contenus dans les signaux radio.

7. Système d'alarme radio selon l'une des revendications 1 à 6, dans lequel l'avertisseur (4) émet à nouveau son premier signal radio, à l'intérieur d'un intervalle de temps déterminé, en cas de non-réception du signal de demande par la centrale (1).

8. Système d'alarme radio selon l'une des revendications 1 à 7, dans lequel la centrale (1) délivre à nouveau un signal de demande avec un nouveau code, en cas de non-réception de la répétition du premier signal radio par l'avertisseur (4), l'alarme étant déclenchée en cas de non-réception renouvelée d'un signal radio par l'avertisseur (4), suivant l'état de commutation de la centrale (1).

9. Système d'alarme radio selon l'une des revendications 1 à 8, dans lequel la centrale (1) communique à l'avertisseur (4) son état de commutation, au moyen d'un signal radio.

10. Système d'alarme radio selon l'une des revendications 1 à 9, dans lequel à l'avertisseur (4) est affecté un code d'identification, qui est transmis avec chaque signal radio, dans lequel le code d'identification est stocké dans la mémoire de l'unité calculatrice (3) de la centrale (1) et, à réception d'un signal radio, par comparaison du code d'identification arrivant et du code d'identification mémorise, l'appartenance de l'avertisseur (4) au système d'alarme radio étant vérifiée et un signal correspondant étant déclenché, en cas de non-identité.

11. Système d'alarme radio selon la revendication 10, dans lequel le code d'identification de l'avertisseur (4) est utilisé pour la préparation du code aléatoire produit par la centrale (1).

12. Système d'alarme radio selon la revendication 10 ou 11, dans lequel la centrale (1) émet en même temps que le signal de demande, en vue de la répartition du premier signal radio, le code d'identification de l'avertisseur (4), qui a émis le premier signal radio.
